# FASCICULE DE BREVET EUROPEEN

(11) **EP 3 132 223 B1**
(45) Date de publication et mention de la délivrance du brevet: **18.07.2018**
(21) Numéro de dépôt: 15718974.7
(22) Date de dépôt: 02.04.2015
(51) Int. Cl.: F41A 5/18, F41A 17/32, F41A 3/26

(54) **ARME A FEU A REPETITION DU TYPE LINEAIRE, A EJECTION ASSISTEE**
SICH LINEAR WIEDERHOLENDE SCHUSSWAFFE MIT UNTERSTÜTZTEM AUSSTOSS
LINEAR REPEATING FIREARM, WITH ASSISTED EJECTION

(30) Priorité: 14.04.2014 FR 1453312
(43) Date de publication de la demande: 22.02.2017
(73) Titulaire: Verney-Carron S.A., 42000 Saint Etienne (FR)
(72) Inventeur: VERNEY-CARRON, Pierre, 42340 Rivas (FR)
(74) Mandataire: Cabinet Laurent & Charras
(86) Numéro de dépôt international: PCT/FR2015/050861
(87) Numéro de publication internationale: WO 2015/158980

(56) Documents cités:
- CH-A- 40 069
- DE-C- 105 618
- FR-A- 395 560
- US-A- 1 360 873

## Description

L'invention se rattache au secteur technique des armes à feu.

L'invention concerne plus particulièrement une arme à répétition manuelle de tout calibre, notamment du type à armement linéaire.

De manière parfaitement connue pour un homme du métier, ce type d'armes comprend un ensemble mobile monté dans une boîte de culasse que présente l'arme. Cet ensemble mobile comprend, pour l'essentiel, un obturateur, un verrou et un percuteur, qui peut être percuté sur l'effet de basculement d'un chien commandé par une détente, à l'encontre d'un ressort de rappel. Le réarmement et l'éjection sont donc effectués selon un mouvement de va et de l'ensemble mobile qui coopère avec un organe de manoeuvre positionné par exemple à l'avant de l'arme en étant monté à libre coulissement sous le canon ou avec un organe de manoeuvre positionné sur l'ensemble mobile.

L'armement du système de percussion s'effectue donc d'une manière manuelle, ce qui n'est pas le cas pour une arme à feu du type semi-automatique où le déplacement de l'ensemble mobile est effectué par récupération de l'énergie résultant de la munition tirée.

Généralement, dans le cas d'une arme à feu à répétition manuelle, le chargeur est amovible ou est constitué par un magasin fixe et n'est pas réellement limité en capacité, ce dernier pouvant recevoir, par exemple, jusqu'à 10 cartouches. Ce n'est pas le cas dans une arme à feu semi-automatique où le chargeur est basculant et non amovible et dont la capacité est généralement limitée à deux cartouches maximum selon les législations.

A partir de cet état de la technique, le problème que se propose de résoudre l'invention est, dans le cas d'une arme à feu à répétition manuelle. d'assister les différentes opérations, notamment l'extraction de la munition, l'armement du système de percussion et l'armement du système de retour avec, pour objectif, de les assister à la façon d'une arme semi-automatique en récupérant l'énergie de la munition tirée. Cette récupération est effectuée de manière connue, par le biais d'un système à emprunt de gaz (par exemple comme décrit dans FR 395 560 A). Pour résoudre un tel problème, il a été conçu et mis au point une arme à feu à répétition manuelle du type linéaire à éjection assistée du type de celle comprenant des moyens aptes à récupérer l'énergie résultant de la pression exercée lors du tir d'une cartouche, par le biais d'un système à emprunt de gaz, en vue du déplacement de l'ensemble mobile à l'encontre d'un ressort de rappel, l'ensemble mobile comprenant un obturateur, un verrou et un percuteur coopérant avec un chien commandé par une détente.

Compte tenu du problème posé à résoudre, cette arme à feu comprend :
- des moyens de verrouillage arrière de l'ensemble mobile, en position comprimée du ressort de rappel, après chaque tir,
- un ensemble de déverrouillage actionnable manuellement et apte à agir sur les moyens de verrouillage pour libérer l'ensemble mobile et permettre le retour assisté dudit ensemble mobile en vue d'un rechargement.

Il résulte donc de ces caractéristiques, compte tenu des conditions de verrouillage, de l'ensemble mobile, que l'utilisateur doit, après chaque tir, intervenir manuellement avant d'effectuer le rechargement de la munition avec le retour assisté. Cette intervention manuelle obligatoire, permet donc à l'arme de rester dans la catégorie des armes dites à répétition et non pas dans la catégorie des armes du type semi-automatique.

Un autre problème que se propose de résoudre l'invention est d'éviter un shuntage du verrouillage arrière de l'ensemble mobile. Dans ce but, l'ensemble de déverrouillage coopère, lorsqu'il est actionné avec une pièce apte à neutraliser le système de percussion de l'arme en débrayant la détente.

Dans une forme de réalisation, l'ensemble de déverrouillage est constitué par une biellette articulée présentant un organe de manoeuvre accessible à partir de l'extérieur de l'arme.

La biellette est montée pivotante par rapport à un axe d'articulation et présente un doigt de manoeuvre coopérant avec une lumière pour être accessible à partir de l'extérieur de l'arme.

Compte tenu de ces caractéristiques, l'arme à feu demeurant dans la catégorie des armes du type à répétition, cette dernière, présente un chargeur du type amovible ou un magasin fixe, apte à recevoir jusqu'à une dizaine de cartouches.

Dans une autre forme de réalisation, les moyens de verrouillage à l'arrière de l'ensemble mobile sont constitués par une fourchette pivotante, en communication avec l'ensemble mobile.

L'invention est exposée ci-après plus en détail à l'aide des figures des dessins annexés dans lesquels :
- la figure 1 est une vue partielle en coupe longitudinale d'un exemple d'une arme à feu selon les caractéristiques de l'invention représentée en phase 1 de mise à feu,
- la figure 2 est une vue correspondant à la figure 1 représentée en phase 2 de blocage arrière de l'ensemble mobile,
- la figure 3 est une vue correspondant la figure 1 représentée en phase 3 de rechargement de la munition et de déverrouillage manuel de l'ensemble mobile et retour assisté,
- les figures 4 et 5 sont des vues partielles en coupe longitudinale, considérées au niveau de la boîte de culasse et correspondant à chacune des figures 1 et 3.

Comme indiqué, l'invention s'applique à tout type d'armes à feu du type arme à répétition, quel que soit le calibre.

Ce type d'armes est parfaitement connu pour un homme du métier et peut présenter différentes formes de réalisation. Pour l'essentiel, ce type d'armes comprend une crosse, non représentée, une boîte de culasse (1), un chargeur (2) et un canon (3). La boîte de culasse (1) reçoit un ensemble mobile (4) composé essentiellement d'un obturateur, d'un verrou et d'un percuteur qui est percuté sous l'effet du basculement d'un chien (5) commandé par une détente (6).

Selon l'invention, l'armement de l'ensemble mobile (4) s'effectue par des moyens aptes à récupérer l'énergie résultant de la pression exercée lors du tir d'une munition (7). Cette énergie est récupérée par un système à emprunt de gaz. Cette récupération d'énergie permet donc le déplacement de l'ensemble mobile(4) à l'encontre d'un organe élastique de rappel (10). Enfin, l'arme comporte, des moyens de verrouillage arrière de l'ensemble mobile (4) en position comprimée du ressort de rappel (10). Ces moyens de verrouillage sont constitués par une fourchette pivotante (11) en communication avec l'ensemble mobile.

Selon une caractéristique importante de l'invention, l'arme présente un ensemble de déverrouillage actionnable manuellement et apte à agir sur la fourchette pour libérer l'ensemble mobile (4) et permettre le retour assisté de l'ensemble mobile(4) en vue d'un rechargement. Comme le montrent les figures des dessins, l'ensemble de déverrouillage est constitué par une biellette articulée (12). Plus particulièrement, la biellette (12) est montée pivotante par rapport à un axe d'articulation (13) et présente un doigt de manoeuvre (14) coopérant avec une lumière pour être accessible à partir de l'extérieur de l'arme. L'utilisateur a donc l'obligation d'intervenir manuellement sur la biellette (12) après chaque tir, pour permettre le déverrouillage de l'ensemble mobile (4) en vue d'effectuer le rechargement d'une munition, avec un retour assisté.

Pour éviter un shuntage du déverrouillage arrière de l'ensemble mobile (4) en exerçant, par exemple, une pression en continu sur la biellette (12), cette biellette (12) coopère, lorsqu'elle est actionnée manuellement, avec une pièce (15) apte à neutraliser le système de percussion de l'arme en débrayant la détente.

On renvoie aux figures des dessins qui montrent le principe de fonctionnement de l'arme selon l'invention.

A la figure 1, qui correspond à la mise à feu de l'arme, cette dernière est fermée, le chien (5) percute l'ensemble mobile (frappe le percuteur) (4) pour le départ de la munition (7).

Sous l'effet de la pression exercée par le départ de la munition, l'énergie est récupérée pour le déplacement de l'ensemble mobile (4).

A la figure 2, qui correspond à la récupération de l'énergie, il y a une éjection assistée de la munition (7). Le chien (5) est réarmé sous l'effet du recul de l'ensemble mobile (4), le ressort (16) du chien est comprimé. Dans cette position de verrouillage, on a donc une éjection assistée de la munition (7), bandage du ressort (16) du chien assisté (5) et bandage du ressort (10) de retour assisté.

La figure 3 montre la phase de rechargement, après déverrouillage de l'ensemble mobile (4) suite à un appui exercé sur la biellette de déverrouillage (12) qui coopère en appui avec la fourchette (11). Comme indiqué, le fait de déverrouiller la fourchette (11) assure le débrayage de la détente (6), en interdisant par conséquent le système de percussion. Il résulte donc de ces dispositions que le shuntage du déverrouillage arrière est impossible, étant donné que le fait d'appuyer sur la biellette (12) neutralise le système de percussion. Par conséquent, l'action manuelle sur la biellette (12) avant rechargement, est obligatoire à chaque rechargement.

Il ressort de ces caractéristiques que l'arme reste une arme du type à répétition avec, pour conséquent, la possibilité d'utiliser un chargeur (2), notamment amovible ou un magasin fixe, de grande capacité susceptible, par conséquent, de contenir une dizaine de cartouches.

Les avantages ressortent bien de la description, en particulier, on souligne et on rappelle l'assistance des phases d'extraction et éjection de la munition, d'armement du système de percussion et d'armement du système de retour en opposition à une arme à armement linéaire classique, de sorte que l'arme selon l'invention se comporte, dans certaines phases, comme une arme semi-automatique avec, de manière importante, une phase obligatoire et systématique d'une action manuelle après avoir tiré une cartouche, c'est-à-dire avant la phase de rechargement.

## Revendications

1. Arme à feu à répétition du type linéaire, à éjection assistée comprenant :
- des moyens aptes à récupérer l'énergie résultant de la pression exercée lors du tir d'une munition (7), par le biais d'un système à emprunt de gaz, en vue du déplacement d'un ensemble mobile (4) à l'encontre d'un ressort de rappel (10),
- l'ensemble mobile comprenant un obturateur, un verrou et un percuteur coopérant avec un chien (5) commandé par une détente (6) ;
**caractérisée en ce qu'**elle comprend :
- des moyens de verrouillage arrière (11) de l'ensemble mobile (4), en position comprimée du ressort de rappel (10), après chaque tir,
- un ensemble de déverrouillage (12) actionnable manuellement et apte à agir sur les moyens de verrouillage (11) pour libérer l'ensemble mobile (4) et permettre le retour assisté dudit ensemble mobile (4) en vue d'un rechargement.

2. Arme à feu selon la revendication 1, **caractérisée en ce que** l'ensemble de déverrouillage est constitué par une biellette articulée (12) présentant un organe de manoeuvre (14) accessible à partir de l'extérieur de l'arme.

3. Arme à feu selon la revendication 2, **caractérisée en ce que** la biellette (12) est montée pivotante par rapport à un axe d'articulation (13) et présente un doigt de manoeuvre (14) coopérant avec une lumière pour être accessible à partir de l'extérieur de l'arme.

4. Arme à feu selon la revendication 1, **caractérisée en ce qu'**elle présente un chargeur (2) du type amovible ou un magasin fixe, apte à recevoir jusqu'à une dizaine de cartouches.

5. Arme à feu selon la revendication 1, **caractérisée en ce que** les moyens de verrouillage (11) de l'ensemble mobile (4) sont, constitués par une fourchette pivotante en communication avec ledit ensemble mobile (4).

## Patentansprüche

1. Schusswaffe zum linearen Repetieren mit unterstütztem Ausstoß, umfassend:
- Mittel, die geeignet sind, die Energie, die sich aus dem beim Abfeuern einer Munition (7) ausgeübten Druck ergibt, mittels eines gasbetriebenen Systems rückzugewinnen, um eine bewegliche Einheit (4) gegen eine Rückstellfeder (10) zu verschieben,
- wobei die bewegliche Einheit einen Stopfen, einen Riegel und einen Schlagbolzen umfasst, der mit einem durch einen Abzug (6) gesteuerten Schlaghebel (5) zusammenwirkt;
**dadurch gekennzeichnet, dass** sie Folgendes umfasst:
- rückseitige Verriegelungsmittel (11) der beweglichen Einheit (4) bei komprimierter Position der Rückstellfeder (10) nach jedem Abfeuern,
- eine Entriegelungseinheit (12), die manuell betätigbar und geeignet ist, auf die Verriegelungsmittel (11) einzuwirken, um die bewegliche Einheit (4) freizugeben und die unterstützte Rückkehr der beweglichen Einheit (4) zum Zwecke eines Nachladens zu ermöglichen.

2. Schusswaffe gemäß Anspruch 1, **dadurch gekennzeichnet, dass** die Entriegelungseinheit durch eine Gelenkverbindungsstange (12) gebildet ist, die ein von der Außenseite der Waffe zugängliches Betätigungselement (14) aufweist.

3. Schusswaffe gemäß Anspruch 2, **dadurch gekennzeichnet, dass** die Verbindungsstange (12) im Verhältnis zu einer Gelenkachse (13) schwenkbar gelagert ist und einen Betätigungsfinger (14) aufweist, der mit einer Öffnung zusammenwirkt, um von der Außenseite der Waffe zugänglich zu sein.

4. Schusswaffe gemäß Anspruch 1, **dadurch gekennzeichnet, dass** sie eine Patronenkammer (2) des abnehmbaren Typs oder ein festes Magazin aufweist, die bzw. das zur Aufnahme von bis zu etwa zehn Patronen geeignet ist.

5. Schusswaffe gemäß Anspruch 1, **dadurch gekennzeichnet, dass** die Verriegelungsmittel (11) der beweglichen Einheit (4) durch eine Schwenkgabel gebildet sind, die in Kommunikation mit der beweglichen Einheit (4) steht.

## Claims

1. A repeating firearm of linear type with assisted ejection comprising:
- Means capable of recovering the energy resulting from the pressure exerted when firing a ammunition (7), by a gas operated system with a view to move a movable assembly (4) against an elastic return spring (10)
- The movable assembly comprising a stopper, a latch and a striker cooperating with a hammer (5) controlled by a trigger (6), **characterized in that** it comprises:
- Locking means at the rear (11) of the movable assembly (4) in the compressed position of the return spring (10) after each shot,
- An manually actuable unlocking assembly (12) capable of acting on the locking means (11) to release the movable assembly (4) and allow the assisted return of said movable assembly (4) with a view to reloading.

2. The firearm according to claim 1, **characterized in that** the unlocking assembly is constituted by a hinged link (12) having an actuating member (14) accessible from outside the weapon.

3. The firearm according to claim 2, **characterized in that** the link (12) is pivotally mounted with respect to a hinge axis (13) and has a actuating finger (14) cooperating with an opening to be accessible from outside the weapon.

4. The firearm according to claim 1, **characterized in that** it comprises a magazine (2) of the movable type or a fixed magazine adapted to receive up to around ten cartridges.

5. The firearm according to claim 1, **characterized in that** the locking means at the rear (11) of the movable assembly (4) are constituted by a pivoting fork in communication with the movable assembly (4).
